# EUROPÄISCHE PATENTSCHRIFT

(11) **EP 3 467 245 B1**
(45) Veröffentlichungstag und Bekanntmachung des Hinweises auf die Patenterteilung: **25.01.2023**
(21) Anmeldenummer: 17195496.9
(22) Anmeldetag: 09.10.2017
(51) Int. Cl.: E05G 1/14, E05G 5/00

(54) **SICHERHEITSKASSETTE, GESAMTVORRICHTUNG MIT EINER SICHERHEITSKASSETTE UND VERFAHREN ZUM HANDHABEN VON WERTSCHEINEN**
SAFETY CASSETTE, ASSEMBLY WITH A SAFETY CASSETTE AND METHOD FOR HANDLING PAPER MONEY
CASSETTE DE SÉCURITÉ, ENSEMBLE DU DISPOSITIF DOTÉ D'UNE CASSETTE DE SÉCURITÉ ET PROCÉDÉ DE MANIPULATION DE BILLETS DE BANQUE

(43) Veröffentlichungstag der Anmeldung: 10.04.2019
(73) Patentinhaber: Villiger, Peter, 5637 Beinwil (CH)
(72) Erfinder: Villiger, Peter, 5637 Beinwil (CH)
(74) Vertreter: Troesch Scheidegger Werner AG

(56) Entgegenhaltungen:
- EP-B1- 1 797 269
- EP-B1- 1 891 610
- WO-A1-2015/189299
- WO-A1-2016/136029
- GB-A- 2 360 327

## Beschreibung

Die Erfindung betrifft eine Sicherheitskassette zum Aufnehmen von Wertscheinbündeln gemäss Anspruch 1, eine Gesamtvorrichtung nach Anspruch 13 mit einer Sicherheitskassette und ein Verfahren nach Anspruch 15.

Sicherheitskassetten dienen zur Aufnahme von Wertscheinen, insbesondere von Papiergeld, einerseits während der Lagerung, beispielweise nach dem Abfüllen in Cash Centern und während des Transports. Die Sicherheitskassetten weisen üblicherweise einen wannenartigen Behälter (hier Unterteil genannt) mit einer Zugriffsöffnung auf, die durch ein Deckelelement oder eine Klappe verschließbar ist. Zum Verschließen und insbesondere zum Öffnen der Zugriffsöffnung müssen besondere Werkzeuge und/oder Maßnahmen eingesetzt werden, über die nur Befugte verfügen.

Im Weiteren weisen die Sicherheitskassetten eine Schutzvorrichtung auf. Die Schutzvorrichtung dient dazu den Diebstahl der Sicherheitskassetten und der darin befindlichen Wertscheine für einen potentiellen Dieb unattraktiv werden zu lassen. Dies geschieht, indem die Wertscheine devaluiert werden, sobald die Situation der Sicherheitskassette in irgend einer Weise von der vorgesehenen Situation abweicht. Die Schutzvorrichtung kann zusätzlich auch dazu ausgebildet sein, Alarmsignale zu emittieren.

Die Begriffe ,Situation' und ,Abweichung von der vorgesehenen Situation' sind in einem weiten Sinn zu verstehen. Mit ,Situation' kann zum Beispiel nicht nur die örtliche Lage, sondern auch die jeweilige Zeit sowie die jeweilige Bedrohungssituation bezeichnet sein. Unter einer ,Abweichung' kann insbesondere verstanden werden, dass Ort, Zeit und Bedrohungssituation anders sind als vorgesehen. Eine ,Abweichung' kann zum Beispiel durch den Versuch Unbefugter entstehen, eine Sicherheitskassette zu öffnen, insbesondere in unsachgemäßer Weise, oder sie aus einem Rezeptor zu entnehmen oder sie gewissen mechanischen Belastungen auszusetzen oder über eine grössere Distanz bzw. während einer längeren Dauer als vorgesehen zu transportieren.

Das Devaluieren geschieht üblicherweise, indem von der Schutzvorrichtung eine hierzu geeignete Flüssigkeit, zum Beispiel Tinte, auf die Wertscheine aufgebracht wird, durch die die Wertscheine eingefärbt werden. Es gibt jedoch auch andere Mittel zum Devaluieren, wie z.B. Schaum, der expandiert und Aushärtet.

Die Schutzvorrichtung der Sicherheitskassette kann typischerweise aus einem Ruhezustand in einen armierten Zustand gebracht werden. Im Ruhezustand kann keine Auslösung der Schutzvorrichtung stattfinden. Im armierten Zustand erfolgt eine selbsttätige Auslösung immer dann, wenn die aktuelle Situation der Sicherheitskassette, die auch als Ist-Situation betrachtet werden kann, von der vorhergesehenen Situation bzw. Soll-Situation abweicht. Um eine unerwünschte Devaluierung der Wertscheine zu vermeiden, muss eine armierte Schutzvorrichtung wieder in den Ruhezustand gebracht werden, wenn zum Beispiel die Sicherheitskassette von Befugten geöffnet werden soll.

Die Armierung der Schutzvorrichtung erfolgt in Abstimmung auf die jeweilig vorgesehene Situation der Sicherheitskassette. Mit anderen Worten, die Schutzvorrichtung der Sicherheitskassette kann, je nach der Art der momentanen bzw. geplanten Situation der Sicherheitskassette, in unterschiedliche Armierungsmodi gebracht werden. Das Ziel ist hierbei, eine unnötige Auslösung der Schutzvorrichtung zu verhindern und gleichzeitig eine erforderliche Auslösung der Schutzvorrichtung nicht zu blockieren. Beispielsweise muss die Schutzvorrichtung einer Sicherheitskassette empfindlicher auf mechanische Einflüsse wie Schläge oder Bewegungen reagieren, wenn die Sicherheitskassette stationär an einem Ort ist, als wenn die Sicherheitskassette sich auf einem Transport befindet. Die vorgesehene Situation bzw. Soll-Situation bzw. Parameter, die den entsprechenden Armierungsmodus der Schutzvorrichtung der Sicherheitskassette festlegen, werden in die Schutzvorrichtung einprogrammiert oder sind fest vorgegeben.

Bisher kommen Sicherungsbehältnisse zu Einsatz, um Sicherheitskassetten zu transportieren. Diese Sicherungsbehältnisse können auch dazu dienen, die Sicherheitskassetten während ihrer Lagerung und Befüllung, sowie ihres Transportes aufzunehmen. Die Sicherungsbehältnisse weisen im allgemeinen mehrere, gleich oder unterschiedlich ausgebildete, Rezeptoren auf, von denen jeder eine Sicherheitskassette aufnehmen kann. Die Rezeptoren einerseits und die Sicherheitskassetten anderseits weisen zusammenwirkende Verriegelungsmittel oder Verschlussmittel auf, mit denen die Sicherheitskassetten in den Rezeptoren verriegelt, weggesperrt oder abgeschlossen werden können. Die Sicherheitskassetten sind nicht notwendigerweise von den Rezeptoren bzw. Sicherungsbehältnissen vollständig umgeben, sondern können dort nur angedockt sein, so dass sie mindestens teilweise sichtbar bzw. unmittelbar von außerhalb der Sicherungsbehältnisse betätigbar sind, beispielsweise um sie aus den Rezeptoren zu entnehmen.

Grundsätzlich sind solche Sicherheitskassetten (auch Geldkassetten genannt) bekannt, beispielsweise aus den Patentschriften EP 1 797 269 B1 und EP 1 891 610 B1. Auch die GB 2 260 327 A und die WO 2015/189299 A1 offenbaren derartige Sicherungsbehältnisse.

Es hat sich gezeigt, dass der Aufwand und die damit verbundenen Kosten für die Logistik von Sicherheitskassetten zum Teil sehr hoch sein können. Ausserdem ist bis heute der Mensch ein Faktor, der im gesamten Sicherheitskonzept einer solchen Logistikkette berücksichtigt werden muss. Nicht nur kann der Mensch sich unter Umständen als Schwachstelle im Sicherheitskonzept erweisen. Es sind auch Schulungs-, Weiterbildungs- und Personalkosten damit verbunden, die zu einer weiteren Verteuerung der Logistikkette beitragen.

Ein typischer Ablauf beim Gebrauch der Sicherheitskassetten ist bisher beispielsweise der Folgende: Die Sicherheitskassetten werden in einem Cash-Center manuell befüllt. Sodann werden sie von einem Fahrer abgeholt und mittels eines Transportfahrzeuges zu ihrem Verwendungsort, beispielsweise einer Bank bzw. einer ATM Station, gebracht. Vor und nach dem Transport im Transportfahrzeug können kurze, lokal beschränkte Transporte mittels eines Trolleys ausgeführt werden. Im Cash-Center, in den Transporttrolley, in den Transportfahrzeugen und in der ATM Station befinden sich die Sicherheitskassetten jeweils in dortigen Sicherungsbehältnissen. Die Sicherungsbehältnisse der verschiedenen Stellen können unterschiedlich sein, müssen aber natürlich so ausgebildet sein, dass unterschiedliche Rezeptoren vorhanden sind, um verschiedene Typen von Sicherheitskassetten aufnehmen und verriegeln zu können. Die Sicherungsbehältnisse bzw. Rezeptoren können Überwachungsmittel haben, die auf unvorhergesehene Situationen reagieren.

Ein Gesamtsystem umfasst beispielweise mehrere Sicherheitskassetten, mehrere stationäre und mobile Sicherungsbehältnisse (wie z.B. Transporttrolleys) sowie ein Überwachungssystem, um die Wertscheine bzw. die Sicherheitskassetten möglichst permanent zu überwachen.

Die Überwachung der Sicherheitskassetten erfolgt bis heute in ähnlicher Weise wie die Überwachung von Sendungen, die durch Kurierfirmen transportiert werden, nämlich mit Hilfe von manuell bedienbaren PDA Geräten, die dazu ausgelegt sind Kennungen der einzelnen Sicherheitskassetten zu lesen und mit zugehörigen Angaben wie Zeit und/oder Ort zu verknüpfen. Auch die Wahl bzw. Einprogrammierung des jeweils gewünschten Armierungsmodus für die Schutzsysteme der Sicherheitskassetten erfolgt mit Hilfe solcher PDA Geräte.

Es liegt auf der Hand, dass diese herkömmliche Art der Überwachung und Armierung bzw. Programmierung der Sicherheitskassetten anspruchsvoll, zeitlich aufwändig, störanfällig und manipulierbar ist.

Die Aufgabe der Erfindung ist es daher, ein neues Sicherheitskonzept zu entwickeln, das einerseits für eine verbesserte Sicherheit der Wertscheine und des Personals sorgt, das andererseits aber auch dazu beiträgt die Kosten in einem vertretbaren Rahmen zu halten.

Insbesondere ist es eine Aufgabe der Erfindung
- eine neue Sicherheitskassette,
- eine neue Gesamtvorrichtung und
- ein neues Verfahren
zu schaffen, mit welchen die Nachteile des Standes der Technik vermieden werden können.

Die Lösung dieser Aufgabe erfolgt erfindungsgemäss
- für die Sicherheitskassette durch die Merkmale des Anspruchs 1;
- für das Gesamtvorrichtung durch die Merkmale des Anspruchs 13; und
- für das Verfahren durch die Merkmale des Anspruchs 15.

Vorteilhafte Weiterbildungen der Erfindung sind durch die jeweiligen abhängigen Patentansprüche umschrieben.

Die neue Sicherheitskassette unterscheidet sich von den herkömmlichen Sicherheitskassetten insbesondere dadurch, dass sie speziell für eine teil- oder vollautomatisierte Handhabung ausgelegt ist. D.h. die Sicherheitskassette der Erfindung ist so ausgelegt, dass sie nur noch zum Teil oder gar nicht mehr von Hand befüllt und/oder entleert werden muss.

Dazu ist jedoch eine Neukonzeption erforderlich, da die bisher bekannten Sicherheitskoffer und Sicherheitskassetten in diesem Fall nicht geeignet sind.

Gemäß Erfindung wird eine Sicherheitskassette für Wertscheine bereitgestellt, umfassend
- einen Deckel, der vorzugsweise komplett entfernbar ist,
- einen Aufnahmebereich zum Aufnehmen einer Mehrzahl der Wertscheine, wobei der Aufnahmebereich mit dem Deckel verschließbar ist,
- eine Schutzvorrichtung für die Wertscheine, die selbsttätig auslösbar ist, um hierbei die Wertscheine in dem Aufnahmebereich zu devaluieren.

Die Sicherheitskassette der Erfindung zeichnet sich dadurch aus, dass sie mindestens einen Unterteiler umfasst, der dazu ausgelegt ist in dem Aufnahmebereich so angebracht zu werden, dass er den Aufnahmebereich unterteilt. Weiterhin weist der Unterteiler eine Art Rippenstruktur auf, um Wertscheinbündel mit jeweils einer Mehrzahl von Wertscheinen so bündelweise halten zu können, dass vom Unterteiler gehaltene Wertscheinbündel parallel aufrecht in dem Aufnahmebereich angeordnet sind, und dass jeweils zwei benachbarte, vom Unterteiler gehaltene Wertscheinbündel, entweder durch einen Zwischenraum voneinander getrennt sind, oder dass zwischen zwei benachbarten Wertscheinbündeln je ein Unterteiler angeordnet ist.

Besonders bevorzugt sind Ausführungsformen, bei denen je ein Unterteiler zwischen zwei benachbarten Wertscheinbündeln angeordnet ist. In diesen Fällen hat der Unterteiler vorzugsweise eine beidseitige Rippenstruktur, um an den Wertscheinbündeln Zwischenräume für Greiferelemente zu definieren.

Mit anderen Worten kommen keine Umverpackungen, wie zum Beispiel Geldbeutel mehr zum Einsatz, sondern die Wertscheine werden bündelweise offen in der Sicherheitskassette transportiert.

Erst durch diese Maßnahme wird eine Teil- oder gar eine Vollautomatisierung möglich, da ein Greifer, der zum Beispiel Teil einer automatisiert arbeitenden Vorrichtung - z.B. eines Roboters - ist, die Wertscheinbündel problemlos in die Sicherheitskassette einbringen und/oder aus der Sicherheitskassette entnehmen kann.

Falls selbstfahrende Roboterfahrzeuge - vorzugsweise fahrerlose Fahrzeuge - im Cash-Center zum Einsatz kommen, können Förderbänder entfallen, die bisher eingesetzt wurden. Das hat den Vorteil, dass mehr Platz zur Verfügung steht.

Falls das Cash-Center teil- oder vollautomatisiert ist, so entfallen einige oder alle der Mensch-Maschinen Interaktionen. Es sind gerade diese Interaktionen, die solche Systeme teuer und auch störanfällig machen.

Vorzugsweise ist die Sicherheitskassette der Erfindung bei allen Ausführungsformen so kommunikationstechnisch ausgestattet, dass sie mittels Infrarot-Kommunikation (z.B. durch ein PDA oder SmartPhone) geöffnet werden kann. Besonders geeignet ist eine Infrarot-Kommunikation gemäß des IRDA-Standards.

Vorzugsweise ist die Sicherheitskassette der Erfindung bei allen Ausführungsformen so ausgestattet, dass die Sicherheitskassette nicht nur die Wertscheine sondern auch Information von einem Ort A (z.B vom Kunden) zu einem Ort B (z.B. ein Cash-Center oder zu einem anderen Ort) liefert. D.h. bei diesen Ausführungsformen ist die Sicherheitskassette auch ein Informationsträger sowie Kommunikationsmittel, da mit der Sicherheitskassette die enthaltene Information von einem Ort A an einen Ort B gelangt.

Vorzugsweise ist die Sicherheitskassette der Erfindung bei allen Ausführungsformen so ausgestattet, dass sie am Ort A mit Wertscheinen und mit Information be-/geladen wird. Hinzu kommt vor dem Einbringen der Wertscheine das Einbringen mindestens eines Unterteilers in die Sicherheitskassette. Das Laden von Information kann mittels einer Software und über eine Kommunikationsschnittstelle erfolgen, die am Ort A vorhanden (installiert) ist. Das Laden von Information kann aber auch mittels einer Software und über eine Kommunikationsschnittstelle erfolgen, die ein Geldbote mit zum Ort A bringt. Diese Software kann z.B. in einem PDA oder SmartPhone installiert sein. Die entsprechende Kommunikationsschnittstelle baut dann bei Bedarf eine Kommunikationsverbindung zwischen dem PDA oder SmartPhone und der Sicherheitskassette auf.

Vorzugsweise wird bei allen Ausführungsformen dieselbe Information, die in der Sicherheitskassette gespeichert ist/wurde auch über eine andere Kommunikationsverbindung an einen Rechner (z.B. am Ort B) übermittelt. Durch diesen Ansatz ergibt sich eine Redundanz der Information. Diese Redundanz wird vorteilhafterweise bei allen Ausführungsformen am Ort B genutzt, um die Information in der Sicherheitskassette mit der über die andere Kommunikationsverbindung übermittelten Information verglichen. Dadurch wird die Sicherheit deutlich erhöht und das Risiko von Manipulationen reduziert.

Die Erfindung ermöglicht einem Übergang von einer rein manuellen Handhabung zu einer teilautomatisierten und schlussendlich auch zu einer vollautomatisierten Handhabung. Sämtliche Cash-in-Transit Abläufe werden damit einfacher, kostengünstiger und zugleich auch sicherer.

Weitere Einzelheiten der Erfindung werden im Folgenden an Hand von Ausführungsbeispielen und mit Bezug auf die Zeichnung beschrieben.
- Fig. 1: zeigt eine Sicherheitskassette des Standes der Technik, in vereinfachter, transparenter Darstellung;
- Fig. 2: zeigt eine Sicherheitskassette der Erfindung, in vereinfachter, transparenter Darstellung;
- Fig. 3: zeigt eine weitere Sicherheitskassette der Erfindung, in vereinfachter, perspektivischer Darstellung, wobei im gezeigten Moment ein Deckel entfernt wird;
- Fig. 4: zeigt eine weitere Sicherheitskassette der Erfindung, in vereinfachter, perspektivischer Darstellung, wobei der Deckel entfernt und die Sicherheitskassette mit zwei Unterteilern bestückt wurde;
- Fig. 5A: zeigt eine weitere Sicherheitskassette der Erfindung, in vereinfachter Darstellung von oben, wobei der Deckel entfernt und die Sicherheitskassette mit vier Unterteilern bestückt wurde, um Wertscheinbündel in Längsrichtung der Sicherheitskassette anordnen zu können;
- Fig. 5B: zeigt eine weitere Sicherheitskassette der Erfindung, in vereinfachter Darstellung von oben, wobei der Deckel entfernt und die Sicherheitskassette mit drei Unterteilern bestückt wurde, um Wertscheinbündel in Querrichtung der Sicherheitskassette anordnen zu können;
- Fig. 6A: zeigt eine weitere Sicherheitskassette der Erfindung im geschlossenen, armierten Zustand, wobei ein PDA zum Einsatz kommt, um dann den Deckel öffnen zu können;
- Fig. 6B: zeigt die Sicherheitskassette der Fig. 6A beim Öffnen des Deckels;
- Fig. 6C: zeigt die Sicherheitskassette der Fig. 6A nach dem Entfernen des Deckels, wobei die Sicherheitskassette mit zwei Unterteilern bestückt wurde und einen Wertscheinbündel enthält, der in Kassettenlängsrichtung angeordnet ist;
- Fig. 6D: zeigt die Sicherheitskassette mit dem Wertscheinbündel der Fig. 6C, wobei ein Greifer den Wertscheinbündel umschliesst, um diesen entnehmen zu können;
- Fig. 6E: zeigt die Sicherheitskassette der Fig. 6A nach dem Entfernen des Deckels, wobei die Sicherheitskassette mit zwei Unterteilern bestückt wurde und einen Wertscheinbündel enthält, der in Kassettenquerrichtung angeordnet ist;
- Fig. 6F: zeigt die Sicherheitskassette mit dem Wertscheinbündel der Fig. 6E, wobei ein Greifer den Wertscheinbündel umschliesst, um diesen entnehmen zu können;
- Fig. 7: zeigt ein Gesamtsystem zur automatisierten Handhabung von Sicherheitskassetten der Erfindung;
- Fig. 8: zeigt ein Fahrzeug von hinten, das im Rahmen der Erfindung zum Einsatz kommen kann.

Konstruktive Elemente sind in durchgezogenen Linien dargestellt, Signale oder Signalleitungen (hier als Kommunikationsverbindung bezeichnet) sind durch gestrichelte Pfeile symbolisiert.

Fig. 2 zeigt eine erste Sicherheitskassette 100 der Erfindung. Es sind hier in schematischer Form Details gezeigt, die auch bei allen anderen Ausführungsformen zur Anwendung kommen.

Die Sicherheitskassette 100 weist eine Art Wannenteil (Aufnahmebereich 102 genannt) zur Aufnahme von Wertscheinbündeln 2 (hier beispielhaft von einer Banderole 4 umgeben) und einen Deckel 101 zum Verschließen einer Zugriffs- bzw. Befüllungsöffnung des Aufnahmebereiches 102 auf. Der Deckel 101 ist lösbar auf dem Aufnahmebereich 102 angeordnet (z.B. verriegelt oder anderweitig gesichert). Statt eines Deckels 101 kann bei allen Ausführungsformen auch eine Klappe, ein Schieber, eine Türe oder eine sonstiges Mittel eingesetzt werden. Der Begriff "Deckel" soll diese Varianten umfassen. Wichtig ist, dass der Deckel 101 komplett entfernt werden kann, damit ein externer Greifer 130 (siehe z.B. Fig. 6D oder Fig. 7) freien Zugang zu den Wertscheinbündeln 2 hat, oder der Deckel 101 muss soweit entfernt werden können, dass ein ungehinderter Zugriff mittels eines externen Greifers 130 (siehe z.B. Fig. 6D oder Fig. 7) möglich ist.

Beispielhafte Details eines geeigneten Sicherheitskonzeptes und eine mögliche Ausführungsform der Schutzvorrichtung 110 werden später beschrieben.

In jedem Fall umfasst die Sicherheitskassette 100 eine Schutzvorrichtung 110 für die Wertscheine 1. Diese Schutzvorrichtung 110 ist dazu ausgelegt selbsttätig auszulösen, um im Falle einer solchen Auslösung die Wertscheine 1 in dem Aufnahmebereich 102 zu devaluieren. Da die Wertscheine 1 gemäß Erfindung offen, d.h. ohne Umverpackung 3, transportiert werden, funktioniert das Devaluieren deutlich schneller und zuverlässiger als zuvor. Bei bisherigen Systemen musste z.B. zuerst eine Umverpackung 3 (siehe Fig. 1) im Inneren der Sicherheitskassette 100 aufgeschmolzen werden, bevor dann z.B. Tinte die Wertscheine 1 durchdringen konnte.

Die Sicherheitskassette 100 der Erfindung umfasst mindestens einen Unterteiler 120 (in Fig. 2 von der Seite gezeigt), der dazu ausgelegt ist in dem Aufnahmebereich 102 so angebracht zu werden, dass er den Aufnahmebereich 102 unterteilt. Der Unterteiler 120 umfasst eine Art Rippenstruktur 122, um die Wertscheinbündel 2 mit jeweils einer Mehrzahl von Wertscheinen 1 so bündelweise halten zu können, dass vom Unterteiler 120 gehaltene Wertscheinbündel 2 parallel aufrecht in dem Aufnahmebereich 102 angeordnet sind. Diese Orts- und Richtungsangaben beziehen sich jeweils auf eine Sicherheitskassette 100 in ihrer normalen Lage (wie in die Figuren gezeigt).

Entweder werden die Wertscheinbündel 2 senkrecht zu einem Unterteiler 120 angeordnet, oder die Wertscheinbündel 2 werden parallel zu dem Unterteiler 120 angeordnet.

Der/die Unterteiler 120 können so ausgelegt sein, dass jeweils zwei benachbarte, vom Unterteiler 120 gehaltene Wertscheinbündel 2, durch einen Zwischenraum 121 voneinander getrennt sind (siehe z.B. Fig. 5A). Die Wertscheinbündel 2 sind hier senkrecht zu dem Unterteiler 120 angeordnet.

Vorzugsweise sind der/die Unterteiler 120 so ausgelegt, dass sich jeweils im Bereich zwischen einem Unterteiler 120 und dem daran anliegenden Wertscheinbündel 2 mehrere Zwischenräume 121 ergeben (siehe z.B. Fig. 5B). Die Wertscheinbündel 2 sind hier im Wesentlichen parallel zu dem Unterteiler 120 angeordnet.

Der Unterteiler 120 umfasst vorzugsweise bei allen Ausführungsformen einen eindeutigen Identifizierer (hier Unique-Identifier oder UID genannt). Als UID sind z.B. Barcode-Beschriftungen oder ähnlich Beschriftungen geeignet, die maschinenlesbar sind. Als maschinenlesbar wird hier eine Beschriftung bezeichnet, die z.B. von einem Lesegerät (das z.B. Teil eines PDA 150 oder SmartPhones sein kann) gelesen und erkannt werden kann.

Es kann aber auch eine Beschriftung eingesetzt werden, die vom Menschen lesbar ist. In diesem Fall wird diese Beschriftung z.B. mit einem Lesegerät eingescannt und mittel Charakter-Recognition (z.B. OCR) in maschinenlesbare Information umgesetzt. Es kann aber auch eine manuelle Eingabe der vom Mensch gelesenen Information mittels einer Tastatur (z.B. des PDAs 150) erfolgen.

Ein solcher UID wird vorzugsweise dazu eingesetzt, um der Sicherheitskassette 100 Information über die momentane Konfiguration mit auf den Weg zu geben. D.h. die Sicherheitskassette 100 "weiss" mit welchen und mit wie vielen Unterteilern 120 sie momentan bestückt ist.

Der Unterteiler 120 kann bei allen Ausführungsformen aus Metall (z.B. Aluminiumblech) oder aus Kunststoff gefertigt sein.

Der Unterteiler 120 hat bei allen Ausführungsformen die bereits genannte Rippenstruktur 122 und Ränder oder Kanten, die zum Einstecken, Einschieben oder Einsetzen in seitlich angeordnete Aufnahmestrukturen 106 ausgelegt sind.

Der Unterteiler 120 kann bei allen Ausführungsformen einen Chip 5 (z.B. ein RFID Chip) umfassen, der berührungslos ausgelesen werden kann. In Fig. 4 und 6C ist ein solcher Chip 5 beispielhaft an einem der Unterteiler 120 gezeigt. In diesem Chip 5 kann bei allen Ausführungsformen z.B. die UID gespeichert sein. In diesem Chip 5 kann bei allen Ausführungsformen z.B. der Name oder eine Kennung der Person gespeichert sein, die die Sicherheitskassette 100 dem Unterteiler 120 bestückt hat.

Eine Sicherheitskassette 100 der Erfindung kann beispielsweise auch von mehreren Personen mit Wertscheinbündeln 2 befüllt werden. In diesem Fall verwendet vorzugsweise jede dieser Personen einen eigenen Unterteiler 120 (d.h. einen Unterteiler, der dieser Person zugeordnet ist). In diesem Fall speichert der Chip 5 des Unterteilers 120 den Namen oder eine Kennung der Person und Angaben zur Geldmenge.

Alternativ oder zusätzlich kann die Information über die momentane Konfiguration über eine Kommunikationsverbindung an einen Rechner (z.B. im Cash-Center) übermittelt werden. Dies kann z.B. über eine Kommunikationsverbindung I5 von einem PDA 150 an einen Rechner 165 erfolgen, wie in Fig. 7 schematisch angedeutet. Der PDA 150 hat in diesem Fall zuvor die momentane Konfiguration der Sicherheitskassette 100 (aus-)gelesen, um diese dann an den Rechner 165 zu senden.

Als Cash-Center CC wird hier eine Anlaufstation bezeichnet, die zum Handhaben von Wertscheinen 1 ausgelegt ist. Es muss sich nicht im klassischen Sinne um ein vollausgestattetes Cash-Center CC handeln.

Der Rechner 165, der z.B. im Zusammenhang mit dem Cash-Center CC erwähnt wird, muss nicht zwingend im Cash-Center CC angeordnet sein, wie in Fig. 7 schematisch angedeutet. Es kann sich auch um einen Rechner 165 in einem Rechenzentrum oder an einem anderen Ort handeln.

Auf diesem Weg kann beim Öffnen der Sicherheitskassette 100 kontrolliert werden, ob die ursprüngliche Konfiguration geändert wurde. Auch diese Maßnahme kann helfen Manipulationen zu erkennen.

Vorzugsweise ist die Sicherheitskassette 100 der Erfindung frei konfigurierbar. Darunter ist zu verstehen, dass der/die Unterteiler 120 in verschiedenen Positionen im Innenraum des Unterteils 103 (auch Aufnahmebereich 102 genannt) angeordnet und befestigt werden können.

Der Aufnahmebereich 102 kann bei allen Ausführungsformen durch vier Seitenwände 104.1, 104.r, 104.v, 104.h und durch einen Boden 105 begrenzt sein. In Fig. 4 sind die vier Seitenwände 104.1, 104.r, 104.v, 104.h und der Boden 105 gut zu erkennen.

Der Aufnahmebereich 102 kann bei allen Ausführungsformen mindestens zwei einander gegenüberliegende Seitenwände 104.1, 104.r umfassen, die je mit mindestens einer Aufnahmestruktur 106 zum Halten des mindestens einen Unterteilers 120 ausgestattet sind.

In Fig. 3 ist die beispielhafte Aufnahmestruktur 106 der Seitenwand 104.1 zu erkennen. Diese Aufnahmestruktur 106 umfasst beispielweise eine große Anzahl von Vertikalschlitzen, die zum Einstecken eines Unterteilers 120 auslegt sind.

In Fig. 4 ist eine weitere beispielhafte Aufnahmestruktur 106 an der Seitenwand 104.l zu erkennen. Diese Aufnahmestruktur 106 umfasst eine periodische Anordnung von Schlitzen und Stegen. Die Schlitze und Stege sind nur im Bereich der beiden Unterteiler 120 genauer gezeichnet.

In Fig. 5A und 5B sind weitere beispielhafte Aufnahmestrukturen 106 an der Seitenwand 104.l und 104.r zu erkennen. Diese Aufnahmestrukturen 106 umfassen eine periodische Anordnung von trapezförmigen Schlitzen und trapezförmigen Stegen. Die Schlitze (weiß dargestellt) und Stege (schwarz dargestellt) ermöglich von oben her das Einschieben von Unterteilern 120, die an den Vertikalkanten komplementäre Mittel aufweisen. Es ergibt sich somit in dieser Ausführungsform eine Art Feder-Nut-Verbindung.

Die Unterteiler 120 und/oder die Aufnahmestrukturen 106 können bei allen Ausführungsformen dazu ausgelegt sein, den Unterteiler 120 von einer Deckelseite her in die Aufnahmestrukturen 106 einzustecken oder einzusetzen, wobei der Unterteiler 120 dann im eingesteckten oder eingesetzten Zustand senkrecht zu den beiden einander gegenüberliegende Seitenwänden 104.l, 104.r steht (siehe hierzu auch Fig. 5A und 5B).

Der/die Unterteiler 120 können bei allen Ausführungsformen eine Wellenvorrichtung, und/oder eine senkrechte Schlitzung, und/oder eine Aufeinanderfolge von Rippen und Nuten als Rippenstruktur 122 umfassen. In Fig. 4 sind zwei Unterteiler 120 mit einer Wellenvorrichtung gezeigt.

In Fig. 5A hingegen sind vier Unterteiler 120 mit schlanken Rippen und breiten Nuten gezeigt. Die schlanken Rippen, die hier in der Draufsicht als kleine schwarze Rechtecke zu erkennen sind, sitzen nur auf einer Seite der Unterteiler 120.

In Fig. 5B hingegen sind drei Unterteiler 120 mit schlanken Rippen und breiten Nuten gezeigt. Die schlanken Rippen, die hier in der Draufsicht als kleine schwarze Rechtecke zu erkennen sind, sitzen auf beiden Seiten der Unterteiler 120.

Wichtig ist, dass der/die Unterteiler 120 so ausgelegt ist/sind, dass entweder jeweils zwei benachbarte, vom Unterteiler 120 gehaltene Wertscheinbündel 2, durch einen Zwischenraum 121 voneinander getrennt sind, wie man z.B. in Fig. 5A erkennen kann, oder dass jeweils ein Wertscheinbündel 2 so zwischen zwei Unterteilern 120 gehaltenen wird, dass sich zwischen den Unterteilern 120 und dem Wertscheinbündel 2 mehrere Zwischenräume 121 ergeben, wie man z.B. in Fig. 5B erkennen kann.

Im Folgenden wird auf beispielhafte Details eines geeigneten Sicherheitskonzeptes und auf eine mögliche Ausführungsform der Schutzvorrichtung 110 eingegangen, bevor dann weitere Ausführungsdetails beschrieben werden.

Es kann bei allen Ausführungsformen mindestens ein (Deckel-) Sensor 111 vorhanden sein, um das Verschließen und/oder Verriegeln des Deckels 101 festzustellen. Ein solcher (Deckel-) Sensor 111 ist in Fig. 2 beispielhaft gezeigt.

In Fig. 2 ist weiterhin schematisch dargestellt, dass ein zentrales Element der Schutzvorrichtung 110 auch im Deckel 101 untergebracht sein kann. Es kann sich hierbei z.B. um eine elektronische Schaltung handeln, die mit den verschiedensten Sensoren (z.B. mit dem (Deckel-) Sensor 111) in Kommunikationsverbindung steht. Die Kommunikationsverbindung zwischen dem (Deckel-) Sensor 111 und der Schutzvorrichtung 110 ist durch einen strichlierten Pfeil I1 symbolisiert.

Eine Entriegelung bzw. Öffnung des Deckels 101 kann mit einem bestimmten Werkzeug (z.B. einem PDA 150 oder einem Token) und/oder einem bestimmten einzugebenden Code stattfinden.

Im Weiteren weist die Sicherheitskassette 100 eine Schutzvorrichtung 110 auf, welche mehrere Mittel zum Schutz der Wertscheine 1 umfasst.

Die Schutzvorrichtung 110 kann bei allen Ausführungsformen eine Vorrichtung zum Devaluieren der Wertscheine 1 umfassen. Die Schutzvorrichtung 110 umfasst beispielsweise ein Tinten- oder Schaummodul 112, dessen Aufbau und Wirkungsweise bekannt ist. Das Tinten- oder Schaummodul 112 der Schutzvorrichtung 110 kann zum Beispiel an einander gegenüberliegenden Flächen der Sicherheitskassette 100, angebracht sein. In Fig. 2 ist eine Ausführungsform gezeigt, die lediglich am Boden 105 ein Tinten- oder Schaummodul 112 umfasst.

Die Schutzvorrichtung 110 kann bei allen Ausführungsformen Tinten- oder Schaummodule 112 an mehreren Stellen oder in mehreren Bereichen der Sicherheitskassette 100 umfassen.

Das Tinten- oder Schaummodul 112 ist bei allen Ausführungsformen direkt oder indirekt von der elektronischen Schaltung (mit dem Bezugzeichen 110 in Fig. 2 bezeichnet) auslösbar.

Die Schutzvorrichtung 110 kann bei allen Ausführungsformen so ausgelegt sein, dass sie einen Ruhezustand hat, in dem sie nicht armiert ist und in dem sie somit nicht selbsttätig auslösbar ist. Die Wertscheine 1 in der Sicherheitskassette 100 sind dann nur insofern geschützt, als das der Deckel 101 der Sicherheitskassette 100 nicht ohne den Code und/oder das entsprechende Instrument geöffnet werden kann. Es findet in dem Ruhezustand also keine selbsttätige Devaluierung der Wertscheine 1 statt.

Die Schutzvorrichtung 110 kann bei allen Ausführungsformen so ausgelegt sein, dass sie armiert werden kann. Wenn sie sich in diesem armiertem Zustand befindet, wird sie selbsttätig ausgelöst, sobald die effektive Situation der Sicherheitskassette 100 von deren vorgesehener bzw. vorgegebener Situation abweicht. Bei der Armierung der Schutzvorrichtung 110 kann die Sicherheitskassette 100 beispielsweise, je nach dem vorgesehenen Bedrohungszustand, in unterschiedliche bzw. unterschiedlich empfindliche Armierungsmodi gebracht werden, indem gewisse Parameter, die diese Armierungsmodi definieren, entsprechend festgelegt werden. Der Wechsel von einem Armierungsmodus zu einem anderen Armierungsmodus kann bei allen Ausführungsformen z.B. vorprogrammiert sein und anhand von Regeln erfolgen. Der Wechsel von einem Armierungsmodus zu einem anderen Armierungsmodus kann bei allen Ausführungsformen aber z.B. von außen (z.B. durch ein PDA 150 oder durch einen Sender eines Transport-Trolleys) erfolgen.

Statt eines PDAs 150, wie in Fig. 6A schematisch gezeigt, kann in allen Ausführungsformen auch eine Rechner-Vorrichtung 150 eingesetzt werden, die dazu ausgelegt ist mit der Sicherheitskassette 100 zu kommunizieren. Diese Kommunikation ist in Fig. 6A durch einen strichlierten Pfeil I4 gekennzeichnet.

Die Kommunikation zwischen der Rechner-Vorrichtung 150 und der Sicherheitskassette 100 kann bei allen Ausführungsformen unidirektional oder bidirektional sein (je nach Bedarf und Sicherheitskonzept).

Eine Auslösung der Schutzvorrichtung 110 hat in jedem Fall zur Folge, dass die Wertscheine 1 durch die Tinte und/oder den Schaum des Tinten- oder Schaummoduls 112 devaluiert werden.

Die Sicherheitskassette 100 kann bei allen Ausführungsformen so ausgelegt sein, dass sie eine Empfängervorrichtung 113 aufweist. In Fig. 2 ist eine solche Empfängervorrichtung 113 beispielhaft im Deckel 101 gezeigt.

Empfängervorrichtung 113 kann, je nach Bedarf, bei allen Ausführungsformen zur optischen Kommunikation, zur Kommunikation mittels Radiofrequenz (RF) oder zur Kommunikation mittels Schallwellen (z.B. im Ultraschallbereich) ausgelegt sein. Die Empfängervorrichtung 113 kann bei allen Ausführungsformen auch eine Kombination von mehr als einer der genannten Kommunikationswege bzw. -mittel umfassen.

Signale, die mittels einem der Kommunikationswege bzw. -mittel empfangenen werden, können z.B. die Schutzvorrichtung 110 dazu bringen in einen jeweils erforderlichen Armierungsmodus zu wechseln. Wenn z.B. ein Cash-Center CC, nachdem die Sicherheitskassette 100 in das Innere des Cash-Center CC gebracht wurde, der Sicherheitskassette 100 ein entsprechendes Signal übermittelt, so kann die Schutzvorrichtung 110 in einen weniger scharfen Armierungsmodus wechseln, da es sich bei dem Cash-Center CC um eine (relativ) sichere Umgebung handelt.

Im Weiteren kann die Sicherheitskassette 100 bei allen Ausführungsformen eine Sendervorrichtung umfassen, um z.B. Signale aussenden zu können. Eine Sendervorrichtung ist nicht in den Figuren gezeigt, kann aber z.B. neben der Empfängervorrichtung 113 sitzen oder mit dieser kombiniert sein.

Im Weiteren kann die Sicherheitskassette 100 bei allen Ausführungsformen eine vielfältige Sensorik aufweisen, um unerwünschte Einwirkungen bzw. unvorhergesehenen Änderungen der (Umgebungs-)Situation jederzeit selbstständig feststellen zu können und um entsprechend die Schutzvorrichtung 110 zu armieren und/oder eine Auslösung der Schutzvorrichtung 110 vorzunehmen.

Insbesondere können bei allen Ausführungsformen einer oder mehrere der folgenden Sensoren in oder an der Sicherheitskassette 100 vorhanden sein:
- der bereits erwähnte (Deckel-)Sensor 111 zur Feststellung ob der Deckel 101 die Zugriffsöffnung verschließt,
- ein Schlagsensor,
- ein Lagesensor,
- ein Timer zur Festlegung einer maximalen Transportzeit,
- ein absolut oder relativ arbeitender Temperatursensor,
- ein absolut oder relativ arbeitender Drucksensor,
- ein Helligkeitssensor,
- ein akustischer Sensor,
- eine Sensor für chemische Stoffe (z.B. als Gas- oder Säuresensor ausgebildet).

Zudem kann die Schutzvorrichtung 110 optional bei allen Ausführungsformen dazu ausgelegt sein Toleranzen zu berücksichtigen, wenn es z.B. um zeitliche Verzögerungen, Druckänderungen und dergleichen geht.

Diese Sensoren sind jedem Fachmann bekannt.

Die einzelnen Sensoren können optional bei allen Ausführungsformen dazu ausgelegt sein, je nach gewähltem Armierungsmodus aktiviert oder deaktiviert zu werden.

Die folgende Liste enthält Beispiele für zwei Armierungsmodi, nämlich für einen weniger sensiblen Cash-Center Armierungsmodus und für einen Transportmodus. Die Sensibilität bezieht sich hier beispielsweise auf Bewegungen und Schläge.

| | Armierungsmodus ,Cash-Center' | Armierungsmodus ,Transport' |
|---|---|---|
| Schlagsensor/ | deaktiviert | maximal 2 Schläge tol. |
| Auslösung nach (ms) | 0 | nach 2 Schlägen in 10 s |
| Lagesensor | aktiviert | deaktiviert |
| Timer | aktiviert | deaktiviert oder Gehsteigzeit vorgegeben |
| Deckel-Sensor 111 | aktiviert | aktiviert |
| Temperatursensor (ΔT/Zeit) | aktiviert | deaktiviert |

Es kann außerdem beispielsweise ein Servicemodus zum Öffnen der Sicherheitskassetten 100 vorgesehen sein, der ein Öffnen durch eine berechtigte Person oder durch eine automatisiert arbeitende Vorrichtung (z.B. den Roboter 201) ohne Aktivierung der Schutzvorrichtung 110 ermöglicht.

Es sind nicht notwendigerweise alle erwähnten Sensoren vorhanden, ggfs. können aber auch weitere Sensoren vorhanden sein. Die einzelnen Parameter können anders als oben angegeben gewählt oder eingestellt werden. Es können auch veränderliche Parameter vorgegeben werden.

Zudem kann die Schutzvorrichtung 110 optional bei allen Ausführungsformen einen Oberflächenschutz umfassen, der dazu ausgelegt ist das Eindringen in die Sicherheitskassette 100 physikalisch zu verhindern und/oder das Aufbohren, Aufstemmen, Sprengen und dergleichen zu erkennen und an die Schutzvorrichtung 110 zu melden.

Vorzugsweise werden bei allen Ausführungsformen vor, beim oder nach dem Befüllen der Sicherheitskassette 100 Zustandsangaben in der Sicherheitskassette 100 gespeichert. Zu diesem Zweck umfasst die Sicherheitskassette 100 einen Speicher 140. Dieser Speicher 140 kann sich im Deckel 101, im oder am Aufnahmebereich 102, oder im Deckel 101 und im Aufnahmebereich 102 befinden.

Der Speicher 140 ist vorzugsweise bei allen Ausführungsformen dazu ausgelegt sicherheitsrelevante und/oder transportrelevante Daten zu speichern. Diese Daten werden hier der Einfachheit halber als Zustandsangaben bezeichnet.

Der Speicher 140 ist vorzugsweise bei allen Ausführungsformen dazu ausgelegt die Zustandsangaben nicht löschbar zu speichern, um Missbrauch vorzubeugen. Zu diesem Zweck wird vorzugsweise ein nicht änderbarer oder ein nicht löschbarer Speicher 140 eingesetzt, wie sie hinlänglich bekannt sind.

In Fig. 2 ist schematisch ein Speicher 140 gezeigt, der über eine bidirektionale Kommunikationsverbindung I2 mit der Schutzvorrichtung 110 in Verbindung steht. Die Zustandsangaben können beispielsweise über eine Empfängervorrichtung 113 und eine Kommunikationsverbindung I3 in den Speicher 140 geschrieben werden, wobei in diesem Fall vorzugsweise eine Schnittstelle (nicht gezeigt) zwischen der Empfängervorrichtung 113 und dem Speicher 140 zum Einsatz kommt, um den Zugriff auf den Speicher 140 zu regeln und zu kontrollieren.

Die Sicherheitskassette 100 kann bei allen Ausführungsformen einen Chip 6 (z.B. ein RFID Chip) umfassen, der berührungslos ausgelesen werden kann (ein solcher Chip 6 ist beispielhaft in Fig. 3 angedeutet). In diesem Chip 6 können bei allen Ausführungsformen z.B. die Zustandsangaben (als Ganzes oder teilweise) gespeichert sein. In diesem Chip 6 kann bei allen Ausführungsformen z.B. der Name oder eine Kennung der Person gespeichert sein, der die Sicherheitskassette 100 mit dem/den Unterteilern 120 bestückt hat.

Im Folgenden werden nun verschiedene beispielhafte Verfahren beschrieben, in denen jeweils mindestens eine Sicherheitskassette 100 der Erfindung zu Einsatz kommt.

### Abholung von Wertscheinen beim Kunden (Verfahren A):

Ein Geldbote kommt mit einer Sicherheitskassette 100 der Erfindung zum Kunden (z.B. auf Bestellung). Die Sicherheitskassette 100 wird z.B. mittels eines PDA 150 (oder generell mit einer tragbaren Rechnervorrichtung 150) geöffnet, den der Geldbote mitbringt. Auf dem PDA 150 kann zum Beispiel eine Applikation installiert sein, die dem Geldboten das Öffnen ermöglicht. Die Sicherheitskassette 100 kann z.B. auch mittels eines Spezialinstrumentes (z.B. ein Schlüsseltoken) geöffnet werden.

Vor dem Öffnen wird die Sicherheitskassette 100 unscharf geschaltet, d.h. die Schutzvorrichtung 110 lässt das Öffnen zu, ohne eine Auslösung vorzunehmen.

Nun wird Geld (in Form von Wertscheinen 1) in die Sicherheitskassette 100 getan, wobei die Wertscheine 1 bündelweise zwischen die Unterteiler 120 gestellt werden.

Ausserdem werden Zustandsdaten erfasst (z.B. mittels des PDAs 150) und die Zustandsdaten werden in den Speicher 140 der Sicherheitskassette 100 geschrieben. Alternativ oder zusätzlich können die Zustandsdaten auch über eine Kommunikationsverbindung I5 an einen Rechner 165 (z.B. in einem Cash-Center CC) übermittelt werden.

Vorzugsweise umfassen die Zustandsdaten bei allen Ausführungsformen mindestens eine Angabe zur Geldmenge, die beim Kunden in die Sicherheitskassette 100 gepackt wurde.

Nun wird die Sicherheitskassette 100 geschlossen und scharf geschaltet. Das Scharfschalten kann selbsttätig erfolgen, oder das Scharfschalten erfolgt durch den Geldboten (z.B. mittels des PDAs 150).

Nun hat der Geldbote ein Zeitfenster, um die Sicherheitskassette 100 in ein Transportfahrzeug 160 (z.B. ein Geldtransporter) zu bringen und dort in ein Regal 161 zu stecken oder schieben.

### Abholung von Wertscheinen beim Kunden (Verfahren B):

Falls der Kunde bereits eine Sicherheitskassette 100 der Erfindung hat, so nutzt der Kunde vorzugsweise eine rechnerbasierte Software, um alle Zustandsdaten einzugeben und z.B. an einen Rechner 165 (z.B. in einem Cash-Center CC) zu übermitteln.

Vorzugsweise werden die Zustandsdaten bei allen Ausführungsformen auch im Speicher 140 der Sicherheitskassette 100 gespeichert.

Vorzugsweise umfassen die Zustandsdaten bei allen Ausführungsformen mindestens eine Angabe zur Geldmenge, die der Kunde in die Sicherheitskassette 100 gepackt hat oder packen wird.

Dann gibt der Kunde ein, ob und wann er eine Abholdung der Sicherheitskassette 100 wünscht.

Ein Geldbote kommt zum Kunden (z.B. zur bestellten Zeit) und übernimmt die Sicherheitskassette 100 im bereits vom Kunden verschlossenen Zustand. Falls gewünscht, kann er dem Kunden eine weitere Sicherheitskassette 100 übergeben (die leer oder mit Geld befüllt sein kann).

Nun hat der Geldbote ein Zeitfenster, um die Sicherheitskassette 100 in ein Transportfahrzeug 160 (z.B. ein Geldtransporter) zu bringen und dort in ein Regal 161 zu stecken oder schieben.

### Entladen des Transportfahrzeugs:

Um gegenüber heutigen Verfahren schneller und effizienter zu sein, kann das Transportfahrzeug 160 mit einem Regal 161 ausgestattet sein, das ganz oder teilweise aus dem Fahrzeug 160 entnommen werden kann.

Vorzugsweise umfasst das Transportfahrzeug 160 bei allen Ausführungsformen ein Regal 161, das ein Innenrack 162 aufweist. Dieses Innenrack 162 nimmt mehrere der Sicherheitskassetten 100 auf und es kann als Ganzes aus dem Regal 161 entnommen werden, wie in Fig. 7 angedeutet.

Vorzugsweise wird die Entnahme des Regals 161 aus dem Fahrzeug 160 bei allen Ausführungsformen automatisiert vorgenommen. Zu diesem Zweck kann das Fahrzeug 160 an einer Laderampe, in einer Schleuse oder in einem Sicherheitsbereich abgestellt werden, bevor eine Vorrichtung 200 selbstständig das Regal samt der Sicherheitskassetten 100 entnimmt.

In diesem Moment kann das Regal 161 im Cash-Center CC abgestellt werden, oder es wird auf ein Roboterfahrzeug 164 gestellt, um automatisch an den Ort des Entladens gefahren zu werden.

Es ist ein Vorteil dieses automatisierten Ansatzes, dass nicht jede Sicherheitskassette 100 einzeln entnommen werden muss. Heute dauert das Be- und Entladen eines Fahrzeuge 15 bis 20 Minuten. Durch die hier beschriebene Automatisierung kann diese Zeit auf wenige Minuten reduziert werden.

Besonders bevorzugt sind Lösungen, bei denen das Regal 161 so mit mindestens einen Innenrack 162 ausgestattet ist, dass dieses ganz oder teilweise aus dem Fahrzeug entnommen werden kann. Das Innenrack 162 kann zu diesem Zweck mit Rollen versehen sein, um es einfacher manuell oder automatisiert bewegen zu können.

### Entladen der Sicherheitskassette:

Nachdem die Sicherheitskassette 100 der Erfindung im Cash-Center CC angekommen ist, kann sie auf konventionelle Art und Weise manuell entleert werden. Besonders bevorzugt ist jedoch ein Verfahren zum teil- oder voll-automatisierten Entleeren der Sicherheitskassette 100.

Dieses Prinzip wird im Folgenden unter Bezugnahme auf die Figuren 6A bis 6F beschrieben. Es ist zu beachten, dass in den Figuren 6C und 6D eine erste mögliche Nutzung der Sicherheitskassette 100 der Erfindung gezeigt ist. In den Figuren 6E und 6F ist hingegen eine zweite mögliche Nutzung der Sicherheitskassette 100 der Erfindung gezeigt, wobei diese Art der Nutzung bevorzugt ist. In Fig. 7 sind weitere beispielhafte Details gezeigt.

Fig. 6A zeigt die Sicherheitskassette 100 in einem Cash-Center CC. Der Deckel 101 sitzt noch auf dem Unterteil 103 und die Schutzvorrichtung 110 befindet sich im armierten Zustand.

Nun wird z.B. der Inhalt des Speichers 140 ausgelesen, was wiederum mittels eines PDAs 150 oder mit einem anderen Gerät erfolgen kann. In einem ersten Schritt kann eine kurze Überprüfung der Daten erfolgen, indem die Zustandsdaten aus dem Speicher 140 der Sicherheitskassette 100 mit den Zustandsdaten verglichen werden, die auf anderem Wege vom Kunden zum Cash-Center CC gelangt sind (z.B. über den Rechner 165 des Cash-Centers CC).

Falls sich hier Abweichungen zeigen, so kann man von einer Manipulation ausgehen und die Sicherheitskassette 100 wird einer besonderen Handhabungsroutine unterzogen.

Durch das Auslesen des Speichers 140 und/oder durch die Zustandsdaten, die auf anderem Weg (z.B. über die Kommunikationsverbindung I5) übermittelt wurden, kennt man die momentane Konfiguration des Sicherheitskassette 100 und die Geldmenge, die enthalten ist.

Dieses Wissen ermöglicht nun das teil- oder voll-automatisierte Entleeren der Sicherheitskassette 100.

Falls die erste Überprüfung keine Auffälligkeiten ergeben hat, kann der Deckel 102 vom Unterteil 103 getrennt werden, wie in Fig. 6B angedeutet (die Sicherheitskassette 100 ist der Einfachheit halber leer dargestellt).

Fig. 6C zeigt die Sicherheitskassette 100 im geöffneten, nicht armierten Zustand. Hier befindet sich nur ein Wertscheinbündel 2 im Inneren des Unterteils 103 (auch Aufnahmebereich 102 genannt). Die Sicherheitskassette 100 ist mit zwei Unterteilern 120 bestückt. Das Wertscheinbündel 2 ist parallel zur Längsrichtung der Sicherheitskassette 100 angeordnet.

Fig. 6D zeigt nun einen stark schematisiert dargestellten Greifer 130, der das Wertscheinbündel 2 gepackt hat. Nach dem Zupacken kann der Greifer 130 das Wertscheinbündel 2 entnehmen und z.B. an einen Zählautomat 163 übergeben oder auf einer Unterlage ablegen.

Fig. 6E zeigt die Sicherheitskassette 100 im geöffneten, nicht armierten Zustand. Hier befindet sich nur ein Wertscheinbündel 2 im Inneren des Unterteils 103 (auch Aufnahmebereich 102 genannt). Das Wertscheinbündel 2 ist parallel zur Querrichtung der Sicherheitskassette 100 angeordnet. Diese Art der Befüllung ist bevorzugt. Die Sicherheitskassette 100 ist mit zwei Unterteilern 120 bestückt, zwischen denen das Wertscheinbündel 2 angeordnet ist. Aufgrund der Tatsache, dass die Unterteiler 120 eine Rippenstruktur 122 aufweisen, ergeben sich zwischen den Unterteilern 120 und den Wertscheinbündel 2 vertikal verlaufende Zwischenräume 121, die das Eindringen eines Greifers 130 oder Greiferelements 131 ermöglichen. Ein solcher Zwischenraum 121 ist in Fig. 6E mit einem Bezugszeichen versehen.

Fig. 6F zeigt nun einen stark schematisiert dargestellten Greifer 130, der das Wertscheinbündel 2 gepackt hat. Nach dem Zupacken kann der Greifer 130 das Wertscheinbündel 2 entnehmen und z.B. an einen Zählautomat 163 übergeben oder auf einer Unterlage ablegen. Der Greifer 130 hat hier drei fingerartige Greifelemente 131, von denen zwei Greifelemente in Zwischenräume 121 greifen, die sich zwischen dem vorderen Unterteiler 120 und dem Wertscheinbündel 2 ergeben. Ein drittes Greiferelement 131 (hier nicht zu erkennen), greift in einen Zwischenraum 121, der sich zwischen dem hinteren Unterteiler 120 und dem Wertscheinbündel 2 ergibt.

Der Greifer 130 ist vorzugsweise bei allen Ausführungsformen Teil einer Automatisierungsanlage 200, die z.B. als Portalgerät mit Linearführungen aufgebaut sein kann. Die Automatisierungsanlage 200 kann aber auch einen Roboterarm 201 mit mehreren Gelenken umfassen, der den Greifer 130 trägt und bewegt, wie in Fig. 7 angedeutet.

Aufgrund der Tatsache, dass im Cash-Center CC die Information über die momentane Konfiguration und Beladung der Sicherheitskassette 100 vorhanden ist, kann diese Sicherheitskassette 100 teil- oder voll-automatisiert entladen werden. Ein entsprechendes Beispiel ist in Fig. 7 angedeutet.

Durch diesen Ansatz kann das Personal im Cash-Center CC reduziert werden, oder es kann ein Cash-Center CC realisiert werden, das vollkommen ohne Personal auskommt. Dadurch ergibt sich eine erhöhte Sicherheit gegen Missbrauch und Manipulation. Ausserdem kann ein solches Cash-Center CC teilweise oder komplett anders aufgebaut sein, da die Bedürfnisse von Personen nicht berücksichtigt werden müssen.

In einem solchen Cash-Center CC sind genau definierte Bereiche vorgegeben, in denen z.B. ein Innenrack 162 mit Sicherheitskassetten 100 abgestellt wird. Ausserdem kann es einen Bereich mit einem Zählautomaten 163 und einen Bereich für das Entladen einer oder mehrerer Sicherheitskassetten 100 geben.

Falls selbstfahrende Roboterfahrzeuge 164 im Cash-Center CC zum Einsatz kommen, können Förderbänder entfallen, die bisher eingesetzt wurden.

Vorzugsweise ist das Innenrack 162 und/oder das Regal 161 mit Verschlüssen versehen, die ein automatisches Öffnen der Verschlüsse ermöglichen. Zu diesem Zweck kann das Innenrack 162 und/oder das Regal 162 mit einer Kommunikationseinheit ausgestattet sein, um z.B. Signale eines PDAs 150 oder eines Roboters oder Roboterarms 201 zu empfangen.

Dies ermöglicht eine automatisierte Handhabung bei der z.B. ein Roboter oder Roboterarm 201 gezielt das Innenrack 162 und/oder das Regal 161 zum Öffnen einer der Verschlüsse auffordert, damit die Sicherheitskassette 100 automatisch aus dem Innenrack 162 oder dem Regal 161 entnommen werden kann.

Vorzugsweise kommt pro Verschluss eine elektromagnetische oder hydraulische Vorrichtung zum Einsatz, um diesen Verschluss öffnen oder lösen zu können.

Besonders bevorzugt sind jedoch Lösungen, bei denen das Innenrack 162 keine eigene Intelligenz und keine Kommunikationseinheit umfasst. In diesem Fall ist die Intelligenz sowie Kommunikationseinheit im Regal 161 untergebracht. Wenn ein Innenrack 162 aus dem Regal 161 entnommen werden soll, wird das Regal 161 zuvor aufgefordert dieses Innenrack 162 freizugeben. Das geschieht indem der entsprechende Verschluss geöffnet oder gelöst wird.

Während ein Innenrack 162 mit mehreren Sicherheitskassetten 100 aus dem Regal 161 entnommen wird, befinden sich diese Sicherheitskassetten 100 vorzugsweise in einem armierten Zustand, wobei keine Wegzeit als Zeitfenster vorgegeben ist.

In Fig. 7 ist links eine Transportfahrzeug 160 gezeigt, in dessen (gepanzertem) Innenraum ein Regal 161 mit drei Innenracks 162 angeordnet sind. Im gezeigten Beispiel, das rein schematischer Natur ist, befinden sich im rechten Innenrack 162 isg. vier Sicherheitskassetten 100.

Nach der Entnahme dieses Innenracks 162 aus dem Transportfahrzeug 160, kann z.B. der erwähnte Roboter oder Roboterarm 201 eine Sicherheitskassette 100 aus dem Innenrack 162 entnehmen. In Fig. 7 ist unterhalb des Greifers 130 des Roboters oder Roboterarms 201 eine Sicherheitskassette 100 in einer horizontalen Lage gezeigt. Der Deckel 102 wurde bereits vom Unterteil 103 entfernt. Der Greifer 130 hält im gezeigten Moment einen Wertscheinbündel 2. Der Blockpfeil, der in Fig. 7 vom Roboter oder Roboterarm 201 in Richtung des Zählautomaten 163 zeigt, soll symbolisieren, dass das Wertscheinbündel 2 an den Zählautomaten 163 übergeben wird.

Die Entnahme des Innenracks 162 aus dem Transportfahrzeug 160, kann z.B. mittels eines Schienensystems 166 erfolgen, wie in Fig. 7 schematisch in Bereich hinter dem Fahrzeug 160 angedeutet. In Fig. 8 ist ein weiteres beispielhaftes Fahrzeug 160 von hinten im geöffneten Zustand gezeigt. Rechts und links sind im Inneren dieses Fahrzeugs 160 zwei Innenracks 162 angeordnet. Jedes der beiden Innenracks 162 ist im gezeigten Moment mit sechs Sicherheitskassetten 100 bestückt. Am linken Innenrack 162 sind die Sicherheitskassetten 100 strichliert angedeutet.

Am Fahrzeug 160 kann ein Schienensystem 166 vorhanden sein, das eine teil- oder vollautomatisierte Entnahme oder Abgabe der Innenracks 162 ermöglicht. Die Schienen des Schienensystems 166 können nach hinten aus dem Fahrzeug 160 ausgefahren werden, wie in Fig. 7 angedeutet. Dann können die Innenracks 162 entlang der Schienen entladen und z.B. an ein Roboterfahrzeug 164 übergeben werden.

Die rechteckige Umrandung, die in Fig. 7 mit CC bezeichnet ist, soll darstellen, dass das Cash-Center CC im bevorzugten Fall voll-automatisiert ist und dass sich keine Menschen im Inneren des Cash-Centers CC aufhalten müssen.

**Bezugszeichen**

| | |
|---|---|
| Wertscheine (Geldscheine, Aktien, Zertifikate) | 1 |
| Wertscheinbündel | 2 |
| Umverpackung, Sack oder Beutel | 3 |
| Banderole | 4 |
| Chip | 5 |
| Chip | 6 |
| | |
| Sicherheitskassette | 100 |
| Deckel | 101 |
| Aufnahmebereich | 102 |
| Unterteil | 103 |
| Seitenwände | 104.l, 104.r, 104.v, 104.h |
| Boden | 105 |
| Aufnahmestruktur | 106 |
| Schutzvorrichtung | 110 |
| (Deckel-)Sensor | 111 |
| Tinten- oder Schaummodul | 112 |
| Empfängervorrichtung | 113 |
| | |
| Unterteiler | 120 |
| Zwischenraum | 121 |
| Rippenstruktur | 122 |
| | |
| Greifer | 130 |
| Greifelement | 131 |
| | |
| Speicher | 140 |
| | |
| (mobile) Rechner-Vorrichtung (z.B. PDA Gerät) | 150 |
| | |
| Fahrzeug | 160 |
| Regal | 161 |
| Innenrack | 162 |
| Zählautomat | 163 |
| Roboterfahrzeug | 164 |
| Rechner | 165 |
| Schienensystem, Lade-Entladesystem | 166 |
| | |
| Automatisierunqsanlaqe | 200 |
| Roboter/Roboterarm | 201 |
| | |
| Cash-Center | CC |
| Kommunikationsverbindung | I1, I2, I3, I4, I5 |

## Patentansprüche

1. Sicherheitskassette (100) für Wertscheine (1), umfassend
- einen Deckel (101),
- einen Aufnahmebereich (102) zum Aufnehmen einer Mehrzahl der Wertscheine (1), wobei der Aufnahmebereich (102) mit dem Deckel (101) verschließbar ist,
- eine Schutzvorrichtung (110) für die Wertscheine (1), die selbsttätig auslösbar ist, um hierbei die Wertscheine (1) in dem Aufnahmebereich (102) zu devaluieren
wobei die Sicherheitskassette (100) mindestens einen Unterteiler (120) umfasst, der dazu ausgelegt ist in dem Aufnahmebereich (102) so angebracht zu werden, dass er den Aufnahmebereich (102) unterteilt, um Wertscheinbündel (2) mit jeweils einer Mehrzahl von Wertscheinen (1) so bündelweise halten zu können, dass vom Unterteiler (120) gehaltene Wertscheinbündel (2) parallel aufrecht in dem Aufnahmebereich (102) angeordnet sind, **dadurch gekennzeichnet, dass** der mindestens eine Unterteiler (120) eine Rippenstruktur (122) aufweist, wodurch
- entweder jeweils zwei benachbarte, vom Unterteiler (120) gehaltene Wertscheinbündel (2), durch einen Zwischenraum (121) voneinander getrennt sind,
- oder jeweils ein Wertscheinbündel (2) so zwischen zwei Unterteilern (120) gehaltenen wird, dass sich zwischen den Unterteilern (120) und dem Wertscheinbündel (2) mehrere Zwischenräume (121) ergeben.

2. Sicherheitskassette (100) nach Anspruch 1, **dadurch gekennzeichnet, dass**
- eine Wellenvorrichtung, und/oder
- eine senkrechte Schlitzung, und/oder
- eine Aufeinanderfolge von Rippen und Nuten als Rippenstruktur (122) des Unterteilers (120) dient.

3. Sicherheitskassette (100) nach Anspruch 1, **dadurch gekennzeichnet, dass** der Unterteiler (120) eine beidseitige Rippenstruktur (122) aufweist.

4. Sicherheitskassette (100) nach einem der Ansprüche 1 bis 3, **dadurch gekennzeichnet, dass** der Aufnahmebereich (102) durch vier Seitenwände (104.l, 104.r, 104.v, 104.h) und einen Boden (105) begrenzt ist, und dass mindestens zwei einander gegenüberliegende Seitenwände (104.l, 104.r) je mit mindestens einer Aufnahmestruktur (106) zum Halten des mindestens einen Unterteilers (120) ausgestattet sind.

5. Sicherheitskassette (100) nach Anspruch 4, **dadurch gekennzeichnet, dass** der mindestens eine Unterteiler (120) und die Aufnahmestrukturen (106) dazu ausgelegt sind, den Unterteiler (120) von einer Deckelseite her in die Aufnahmestrukturen (106) einzustecken oder einzusetzen, wobei Unterteiler (120) im eingesteckten oder eingesetzten Zustand senkrecht zu den beiden einander gegenüberliegende Seitenwänden (104.l, 104.r) steht.

6. Sicherheitskassette (100) nach Anspruch 4, **dadurch gekennzeichnet, dass** der mindestens eine Unterteiler (120) dazu ausgelegt ist von einer Deckelseite her so in die Aufnahmestrukturen (106) eingebracht zu werden, dass der Unterteiler (120) im eingebrachten Zustand senkrecht zu zwei einander gegenüberliegenden Seitenwänden (104.l, 104.r) steht.

7. Sicherheitskassette (100) nach einem der Ansprüche 1 bis 6, **dadurch gekennzeichnet, dass** die Sicherheitskassette (100) einen Speicher (140) umfasst, der dazu ausgelegt ist sicherheitsrelevante und/oder transportrelevante Daten zu speichern, wobei es sich vorzugsweise um einen nicht änderbaren oder nicht löschbaren Speicher (140) handelt.

8. Sicherheitskassette (100) nach Anspruch 7, **dadurch gekennzeichnet, dass** der mindestens eine Unterteiler (120) eine eindeutige Identifizierung (UID) umfasst und dass diese Identifizierung (UID) vorzugsweise in dem Speicher (140) der Sicherheitskassette (100) gespeichert ist.

9. Sicherheitskassette (100) nach Anspruch 7, **dadurch gekennzeichnet, dass** der mindestens eine Unterteiler (120) eine eindeutige maschinenlesbare Identifizierung (UID) umfasst und dass diese Identifizierung durch eine Lesegerät (150) einlesbar und in dem Speicher (140) der Sicherheitskassette (100) speicherbar ist.

10. Sicherheitskassette (100) nach Anspruch 7, **dadurch gekennzeichnet, dass** Information über die gegenwärtige Konfiguration der Sicherheitskassette (100) in dem Speicher (140) speicherbar ist.

11. Gesamtvorrichtung umfassend eine Sicherheitskassette (100) nach einem der Ansprüche 1 bis 10, **dadurch gekennzeichnet,**
**dass** die Gesamtvorrichtung eine automatisiert arbeitende Handhabungsvorrichtung (200, 201) mit einem Greifer (130) umfasst, der dazu ausgelegt ist nach dem Öffnen oder Entfernen des Deckels (101) mindestens einen Wertscheinbündel (2) aus dem Aufnahmebereich (102) zu entnehmen und einer Weiterverarbeitung zuzuführen.

12. Gesamtvorrichtung nach Anspruch 11, **dadurch**
**gekennzeichnet, dass** der Greifer (130) mindestens einer Greifelement (131) umfasst, das dazu ausgelegt ist in den Zwischenraum (121) einzudringen, um einen Wertscheinbündel (2) greifen zu können.

13. Verfahren umfassend die folgenden Schritte:
- Bereitstellen einer Sicherheitskassette (100) nach einem der Ansprüche 1-10, die mit mindestens einem Wertscheinbündel (2) befüllt und einem Deckel (101) verschlossen ist,
- Öffnen oder Entfernen des Deckels (101), um einen Zugang zu dem mindestens einen Wertscheinbündel (2) freizugeben,
- Einsetzen eines Greifers (130) einer automatisiert arbeitenden Handhabungsvorrichtung (200, 201), um mit dem Greifer (130) den mindestens einen Wertscheinbündel (2) zu greifen und aus der Sicherheitskassette (100) zu entnehmen,
- Abgeben des mindestens einen Wertscheinbündels (2) durch den Greifer (130),
- Vornehmen einer Verarbeitung des mindestens einen Wertscheinbündels (2),
wobei entweder
- in der Sicherheitskassette (100) mindestens zwei benachbart angeordnete Wertscheinbündel (2) vorhanden sind, wobei sich diese Wertscheinbündel (2), von einem Unterteiler (120) gehalten, im Wesentlichen parallel aufrecht nebeneinander befinden und durch einen Zwischenraum (121) voneinander getrennt sind so, dass ein Greifelement (131) des Greifers (130) teilweise in den Zwischenraum (121) eindringen kann, bevor der Greifer (130) den Wertscheinbündel (2) greift, oder
- in der Sicherheitskassette (100) mindestens zwei Unterteiler (120) so parallel zueinander angebracht werden, dass sich zwischen diesen beiden Unterteilern (120) ein Bereich zum Aufnehmen des Wertscheinbündels (2) ergibt wobei sich zwischen den Unterteilern (120) und dem Wertscheinbündel (2) mehrere Zwischenräume (121) ergeben so, dass ein Greifelement (131) des Greifers (130) in einen Zwischenraum (121) eindringen kann, der sich zwischen einem der beiden Unterteiler (120) und dem Wertscheinbündel (2) ergibt, bevor der Greifer (130) den Wertscheinbündel (2) greift.

14. Verfahren nach Anspruch 13, **dadurch gekennzeichnet,**
**dass** die Sicherheitskassette (100) in einem Regal (161) oder in einem Innenrack (162) eines Fahrzeugs (160) zu einem Ort transportiert wird, an dem Wertscheinbündel (2) aus der Sicherheitskassette (100) entladen werden sollen.

15. Verfahren nach Anspruch 14, **dadurch gekennzeichnet, dass** das Fahrzeug (160) ein Schienensystem (166) umfasst, um das Regal (161) oder das Innenrack (162) aus dem Fahrzeug (160) entladen zu können.

## Claims

1. Security cassette (100) for valuable papers (1), comprising
- a cover (101)
- a receiving area (102) for receiving a plurality of the valuable papers (1), wherein the receiving area (102) is closeable with the cover (101),
- a protective device (110) for the valuable papers (1) which can be triggered automatically in order to thereby devalue the valuable papers (1) in the receiving area (102),
wherein the security cassette (100) comprises at least one sub-divider (120) designed to be mounted in the receiving area (102) so as to divide the receiving area (102) in order to be able to hold valuable paper bundles (2) each having a plurality of valuable papers (1) in bundles such that the valuable paper bundles (2) held by the sub-divider (120) are arranged parallel upright in the receiving area (102), **characterized in that** the at least one sub-divider (120) has a ribbed structure (122), wherein
- either two adjacent valuable paper bundles (2) held by the sub-divider (120) are respectively separated from one another by an intermediate space (121),
- or a valuable paper bundle (2) is respectively held between two sub-dividers (120) in such a way that there result multiple intermediate spaces (121) between the sub-dividers (120) and the valuable paper bundle (2).

2. Security cassette (100) according to claim 1, **characterized in that**
- a corrugation device, and/or
- a vertical slit, and/or
- a succession of ribs and grooves
serves as the ribbed structure (122) of the sub-divider (120) .

3. Security cassette (100) according to claim 1, **characterized in that** the sub-divider (120) has a ribbed structure (122) on both sides.

4. Security cassette (100) according to one of claims 1 to 3, **characterized in that** the receiving area (102) is defined by four side walls (104.1, 104.r, 104.v, 104.h) and a base (105), and that at least two opposite side walls (104.1, 104.r) are each provided with at least one receiving structure (106) for holding the at least one sub-divider (120).

5. Security cassette (100) according to claim 4, **characterized in that** the at least one sub-divider (120) and the receiving structures (106) are designed to insert or introduce the sub-divider (120) into the receiving structures (106) from one cover side, wherein sub-dividers (120) in the inserted or introduced state are disposed perpendicularly to the two mutually opposite side walls (104.1, 104.r).

6. Security cassette (100) according to claim 4, **characterized in that** the at least one sub-divider (120) is designed to be inserted into the receiving structures (106) from one cover side in such a way that the sub-divider (120) in the inserted state is disposed perpendicularly to two mutually opposite side walls (104.1, 104.r).

7. Security cassette (100) according to one of claims 1 to 6, **characterized in that** the security cassette (100) comprises a memory (140) designed to store security-related and/or transport-related data, wherein preferably a non-changeable or non-erasable memory (140) is concerned.

8. Security cassette (100) according to claim 7, **characterized in that** the at least one sub-divider (120) comprises a unique identification (UID) and that said identification (UID) is preferably stored in the memory (140) of the security cassette (100).

9. Security cassette (100) according to claim 7, **characterized in that** the at least one sub-divider (120) comprises a unique machine-readable identification (UID) and that said identification can be read in by a reader (150) and stored in the memory (140) of the security cassette (100).

10. Security cassette (100) according to claim 7, **characterized in that** information about the current configuration of the security cassette (100) can be stored in the memory (140).

11. Overall device comprising a security cassette (100) according to one of claims 1 to 10, **characterized in that** the overall device comprises an automatically operating handling device (200, 201) with a gripper (130) which is designed to remove at least one valuable paper bundle (2) from the receiving area (102) and to supply it for further processing after opening or removing the cover (101).

12. Overall device according to claim 11, **characterized in that** the gripper (130) comprises at least one gripper element (131) designed to enter into the intermediate space (121) in order to be able to grip a valuable paper bundle (2) .

13. Method comprising the steps:
- providing a security cassette (100) according to one of claims 1 to 10, which is filled with at least one valuable paper bundle (2) and closed with a cover (101),
- opening or removing the cover (101) to allow access to the at least one valuable paper bundle (2),
- inserting a gripper (130) of an automatically operating handling device (200, 201) in order to grip the at least one valuable paper bundle (2) with the gripper (130) and remove it from the security cassette (100),
- delivering the at least one valuable paper bundle (2) by the gripper (130),
- carrying out a processing of the at least one valuable paper bundle (2),
wherein either
- the security cassette (100) contains at least two adjacently arranged valuable paper bundles (2), wherein these valuable paper bundles (2) are held by a sub-divider (120) and are located substantially parallel to one another and are spaced apart by an intermediate space (121), such that a gripper element (131) of the gripper (130) can partially enter into the intermediate space (121) before the gripper (130) grips the valuable paper bundle (2),
or
- at least two sub-dividers (120) are mounted parallel to one another in the security cassette (100) in such a way that an area for receiving the valuable paper bundle (2) results between these two sub-dividers (120), wherein there result multiple intermediate spaces (121) between the sub-dividers (120) and the valuable paper bundle (2), such that a gripper element (131) of the gripper (130) can enter into an intermediate space (121) which results between one of the two sub-dividers (120) and the valuable paper bundle (2) before the gripper (130) grips the valuable paper bundle (2).

14. Method according to claim 13, **characterized in that** the security cassette (100) is transported in a shelf (161) or in an internal rack (162) of a vehicle (160) to a location where valuable paper bundles (2) are to be unloaded from the security cassette (100).

15. Method according to claim 14, **characterized in that** the vehicle (160) comprises a rail system (166) in order to enable unloading the shelf (161) or the internal rack (162) from the vehicle (160).

## Revendications

1. Cassette de coffre-fort (100) pour billets de banque (1) comprenant :
- un couvercle (101),
- une zone de réception (102) destinée à recevoir une pluralité de billets de banque (1), la zone de réception (102) pouvant être fermée avec le couvercle (101),
- un dispositif de protection (110) pour les billets de banque (1), qui peut être déclenché automatiquement pour dévaluer les billets de banque (1) dans la zone de réception (102),
la cassette de coffre-fort (100) comprenant au moins un séparateur (120) qui est conçu pour être installé dans la zone de réception (102) de façon à compartimenter la zone de réception (102) pour pouvoir maintenir les liasses de billets (2) constituées d'une pluralité de billets de banque (1) autant que possible en liasses, de façon à ce que les liasses de billets (2) maintenues par le séparateur (120) soient droites et parallèles dans la zone de réception (102), **caractérisée en ce que** le au moins un séparateur (120) présente une structure nervurée (122), ce qui permet
- soit de séparer par un espace (121) deux liasses de billets (2) adjacentes maintenues par le séparateur (120),
- soit de maintenir une liasse de billets (2) entre deux séparateurs (120) de façon à obtenir plusieurs espaces (121) entre les séparateurs (120) et la liasse de billets (2) .

2. Cassette de coffre-fort (100) selon la revendication 1, **caractérisée en ce que**
- un dispositif à ondulations, et/ou
- un rainurage vertical, et/ou
- une succession de nervures et rainures
permet de réaliser la structure nervurée (122) du séparateur (120).

3. Cassette de coffre-fort (100) selon la revendication 1, **caractérisée en ce que** le séparateur (120) présente une structure nervurée (122) de chaque côté.

4. Cassette de coffre-fort (100) selon l'une des revendications 1 à 3, **caractérisée en ce que** la zone de réception (102) est délimitée par quatre parois latérales (104.1, 104.r, 104.v, 104.h) et un fond (105), et **en ce qu'**au moins deux parois latérales opposées (104.1, 104.r) sont chacune munies d'au moins une structure de réception (106) pour maintenir le au moins un séparateur (120).

5. Cassette de coffre-fort (100) selon la revendication 4, **caractérisée en ce que** le au moins un séparateur (120) et les structures de réception (106) sont conçus pour pouvoir insérer ou engager le séparateur (120) depuis le côté couvercle dans les structures de réception (106), le séparateur (120), à l'état inséré ou engagé, étant perpendiculaire aux deux parois latérales opposées (104.1, 104.r).

6. Cassette de coffre-fort (100) selon la revendication 4, **caractérisée en ce que** le au moins un séparateur (120) est conçu pour pouvoir être amené, depuis le côté du couvercle, dans les structures de réception (106) de sorte que le séparateur (120), à l'état installé, est perpendiculaire aux deux parois latérales opposées (104.1, 104.r).

7. Cassette de coffre-fort (100) selon l'une des revendications 1 à 6, **caractérisée en ce que** la cassette de coffre-fort (100) comprend une mémoire (140) qui est conçue pour stocker des données de sécurité et/ou de transport, la mémoire étant de préférence une mémoire non modifiable ou non amovible (140).

8. Cassette de coffre-fort (100) selon la revendication 7, **caractérisée en ce que** le au moins un séparateur (120) comprend un identifiant unique (UID) et **en ce que** cet identifiant (UID) est de préférence enregistré dans la mémoire (140) de la cassette de coffre-fort (100).

9. Cassette de coffre-fort (100) selon la revendication 7, **caractérisée en ce que** le au moins un séparateur (120) comprend un identifiant unique lisible par machine (UID) et **en ce que** cet identifiant peut être lu par un lecteur (150) et être enregistré dans la mémoire (140) de la cassette de coffre-fort (100).

10. Cassette de coffre-fort (100) selon la revendication 7, **caractérisée en ce que** les informations sur la configuration actuelle de la cassette de coffre-fort (100) peuvent être enregistrées dans la mémoire (140).

11. Dispositif global comprenant une cassette de coffre-fort (100) selon l'une des revendications 1 à 10, **caractérisé en ce que** le dispositif global comprend un dispositif de manutention automatisé (200, 201) avec un dispositif de préhension (130) qui est conçu pour, une fois le couvercle (101) ouvert ou retiré, saisir au moins une liasse de billets (2) depuis la zone de réception (102) et la déplacer pour un traitement ultérieur.

12. Dispositif global selon la revendication 11, **caractérisé en ce que** le dispositif de préhension (130) comprend au moins un élément de préhension (131) qui est conçu pour pénétrer dans l'espace (121) pour pouvoir saisir une liasse de billets (2).

13. Procédé comprenant les étapes consistant à :
- fournir une cassette de coffre-fort (100) selon l'une des revendications 1 à 10, remplie avec au moins une liasse de billets (2) et fermée avec un couvercle (101),
- ouvrir ou retirer le couvercle (101) pour libérer l'accès à la au moins une liasse de billets (2),
- utiliser un dispositif de préhension (130) d'un dispositif de manutention automatisé (200, 201) pour saisir avec le dispositif de préhension (130) la au moins une liasse de billets (2) et la sortir de la cassette de coffre-fort (100),
- déposer la au moins une liasse de billets (2) par le dispositif de préhension (130),
- procéder au traitement de la au moins une liasse de billets (2),
dans lequel soit
- dans la cassette de coffre-fort (100) il y a au moins deux liasses de billets (2) adjacentes, ces liasses de billets (2), maintenues par un séparateur (120), se trouvant sensiblement parallèles et droites l'une à côté de l'autre et étant séparées l'une de l'autre par un espace (121), de sorte qu'un élément de préhension (131) du dispositif de préhension (130) peut pénétrer en partie dans l'espace (121) avant que le dispositif de préhension (130) saisisse la liasse de billets (2),
soit
- dans la cassette de coffre-fort (100) il est monté au moins deux séparateurs (120) parallèles entre eux, de sorte que l'on obtient, entre ces deux séparateurs (120), une zone pour recevoir la liasse de billets (2), plusieurs espaces (121) étant ainsi obtenus entre les séparateurs (120) et la liasse de billets (2), de sorte qu'un élément de préhension (131) du dispositif de préhension (130) peut pénétrer dans un espace (121) entre l'un des deux séparateurs (120) et la liasse de billets (2) avant que le dispositif de préhension (130) saisisse la liasse de billets (2).

14. Procédé selon la revendication 13, **caractérisé en ce que** la cassette de coffre-fort (100) est transportée sur une étagère (161) ou sur un rack (162) d'un véhicule (160) jusqu'à à un endroit où la liasse de billets (2) sera déchargée de la cassette de coffre-fort (100).

15. Procédé selon la revendication 14, **caractérisé en ce que** le véhicule (160) comprend un système de rails (166) pour pouvoir décharger l'étagère (161) ou le rack (162) hors du véhicule (160).
